# FASCICULE DE BREVET EUROPEEN

(11) **EP 0 994 062 B1**
(45) Date de publication et mention de la délivrance du brevet: **07.05.2003**
(21) Numéro de dépôt: 98811031.8
(22) Date de dépôt: 16.10.1998
(51) Int. Cl.: B65H 54/62, B65B 27/06, B65H 54/56, B65H 67/04

(54) **Dispositif pour maintenir le bout libre et décharger une couronne d'un élément longiligne**
Vorrichtung zum Festhalten des freien Endes und Entladen eines Bündels eines langgestreckten Elementes
Apparatus for holding the free end and unloading a coil of an elongated element

(43) Date de publication de la demande: 19.04.2000
(73) Titulaire: Maillefer S.A., 1024 Ecublens (CH)
(72) Inventeur: Suter, Hans, 5703 Seon (CH); Jermann, Franz, 1122 Romanel (CH); Beaud, Gilbert, 1004 Lausanne (CH)
(74) Mandataire: BOVARD AG - Patentanwälte

(56) Documents cités:
- DE-A- 4 142 262
- US-A- 4 921 180
- PATENT ABSTRACTS OF JAPAN vol. 012, no. 142 (M-692), 30 avril 1988 -& JP 62 264173 A (MIRAI IND CO LTD;OTHERS: 01), 17 novembre 1987

## Description

La présente invention concerne un dispositif permettant de fermer de manière automatique une torche constituée d'un élément longiligne assemblé en une pluralité de couches d'une pluralité de spires, sur un poste de confection de torche, ainsi que de décharger ladite torche du poste de confection de torche.

De nombreux éléments longilignes, comme par exemple des tubes, des profilés de n'importe quelle forme, des câbles isolés ou autres, sont obtenus selon un processus continu d'extrusion d'un matériau synthétique ou tout autre procédé de fabrication. Vu leur grande longueur, ces éléments sont bobinés sur une bobine à joues fixe disposée sur un bobinoir ou alors sur une fausse bobine constituée de deux flasques et d'un corps central formant fût, au moins une flasque pouvant être désolidarisée afin d'extraire du corps central la torche constituée de l'élément longiligne enroulé en une pluralité de couches d'une pluralité de spires. Un tel dispositif de confection de torches est décrit en particulier dans la demande 98811010.2.

Généralement, lorsque la longueur requise de l'élément longiligne est atteinte, ledit élément est coupé légèrement en amont de l'endroit où la torche est confectionnée et un opérateur doit saisir l'extrémité coupée et la retenir afin qu'elle s'enroule correctement sur la dernière couche, avant qu'une ligature puisse être faite, manuellement ou par des moyens automatiques, afin de maintenir la bobine assemblée. Cette opération nécessite donc la présence d'un opérateur et n'est pas sans danger. Dans le cas où l'extrémité coupée est laissée libre sans être retenue durant un certain temps, la torche a tendance à se défaire, au mois sur sa couche supérieure, ce qui la rend moins compacte et moins rigide une fois que les ligatures sont faites.

Par exemple, du document DE-A 41 42 262, on connaît une installation de confection de torches d'un élément longiligne, comprenant:
- au moins un élément de bâti,
- une première flasque destinée à former un appui latéral pour une torche en formation, ladite première flasque étant supportée par un arbre dans un palier du bâti, et pouvant être mise en rotation libre dans ce palier,
- une deuxième flasque et un faux centre, supportés par un autre élément de bâti, ces éléments pouvant être solidarisés avec la première flasque afin de former une fausse bobine pour recueillir l'élément longiligne et l'assembler en une torche,
- des moyens d'entraînement en rotation d'au moins l'une des flasques, de manière à enrouler l'élément longiligne sur le faux centre,
- un dispositif de confection de ligatures.

Dans cette installation le dispositif de ligature comprend un moyen presseur destiné à exercer une action de pression contre l'élément longiligne juste à côté de la ligature.

Une telle installation a des avantages, mais la demanderesse estime qu'avec ce type d'installation l'extrémité coupée d'un élément longiligne, après que celui-ci ait été coupé, n'est pas maintenue suffisamment de manière à conserver la torche, et notamment sa dernière couche, bien assemblée.

Après que la torche ait été ligaturée, il est nécessaire de la décharger du poste de confection de torche où elle a été assemblée. Des moyens séparés sont généralement prévus à cet effet.

Un premier but de l'invention est de proposer un dispositif permettant de maintenir l'extrémité coupée d'un élément longiligne après que celui-ci ait été coupé, de manière à conserver la torche, et notamment sa dernière couche, bien assemblée.

Un deuxième but de l'invention est de proposer que le dispositif ci-dessus permette que la finition de la torche puisse s'effectuer automatiquement, respectivement sans danger pour l'opérateur.

Un troisième but de l'invention est de permettre que le dispositif ci-dessus soit conçu de manière à permettre le déchargement d'une torche assemblée.

Ces différents buts sont obtenus par un dispositif de fermeture et de déchargement possédant les caractéristiques mentionnées dans la partie caractérisante de la revendication 1. Des variantes ou autres formes d'exécution sont décrites dans les revendications dépendantes.

Une forme d'exécution préférentielle d'un dispositif selon l'invention est décrite ci-dessous, la description étant à considérer en regard du dessin annexé comportant les figures où :
la figure 1 est une vue partiellement en coupe transversale d'un dispositif selon l'invention associé à un poste de confection de torche,
la figure 2 est une vue latérale du dispositif de la figure 1, et
les figures 3A à 3G représentent une succession d'étapes montrant le fonctionnement du dispositif selon l'invention.

La figure 1 montre un poste de confection de torche 1 vu partiellement en coupe selon un plan perpendiculaire à l'axe longitudinal de la ligne de production de l'élément longiligne 2. Le poste de confection de torche 1 comprend un bâti 10 supportant une première flasque 11 destinée à former un appui latéral pour une torche 20 en formation. Cette première flasque 11 est supportée par un arbre 12 dans un palier 13 du bâti 10. La première flasque 11 peut être mise en rotation libre dans le palier 13. Une deuxième flasque 14 et un faux centre 15, supportés par un autre élément de bâti non représenté sur la figure, peuvent être solidarisés avec la première flasque 11 afin de former une fausse bobine permettant de recueillir l'élément longiligne 2 et l'assembler en une torche 20. Des moyens d'entraînement en rotation, non représentés sur la figure, permettent d'entraîner l'une et/ou l'autre des flasques 11,14, de manière à enrouler l'élément longiligne 2 sur le faux centre 15.

Comme on le voit à la figure 2, la première flasque 11 représentée en traits discontinus est constituée d'un disque central 110 sur lequel une pluralité de segments de couronne circulaire 111 sont régulièrement disposés radialement, un espace libre subsistant entre deux segments 111 successifs. La figure montre aussi en traits discontinus le diamètre constitué par le faux centre 15 sur lequel la torche 20 sera assemblée.

Le dispositif de fermeture 3 est disposé coaxialement sur l'arbre 12, entre le bâti 10 et la première flasque 11. De manière générale, le dispositif 3 tourne librement sur l'arbre 12. Le dispositif 3 comprend une portion support 30, munie du palier lui permettant de tourner autour de l'arbre 12, un côté dudit support étant muni de deux vérins 31, 32, chacun d'entre eux actionnant un bras support coudé 310, 320, chacun desdits bras coudés étant muni d'une portion d'appui 311, respectivement 321 (voir figure 2). Comme indiqué précédemment le dispositif 3 peut tourner librement autour de l'arbre 12, il ne possède aucun moyen d'entraînement propre en rotation mais est par contre muni d'un dispositif d'indexation de technique connue, schématisé en 33. Le dispositif d'indexation 33 permet de verrouiller le dispositif 3 selon deux positions angulaires relativement au bâti 10, une première position basse, comme représentée aux figures 1 et 2, où les bras coudés 310 et 320 sont disposés en bas de la torche 20 et une deuxième position haute, décalée de 180° relativement à la première position où les bras coudés sont disposés au sommet de la torche 20 (voir figure 3C).

Les deux vérins 31 et 32 agissent sur les deux bras supports coudés 310 et 320 pour les positionner selon une position de relâchement, comme représenté aux figures 1 et 2 où les deux portions d'appui 311 et 321 sont dégagées de la flasque 11 et de la torche 20, ou une position de serrage selon laquelle les deux portions d'appui 311 et 321 des bras support 310 et 320 sont engagées dans un espace séparant deux segments 111 et pressent la dernière couche constituant la torche 20.

De préférence les deux bras supports 310 et 320 peuvent être actionnés simultanément de même qu'indépendamment l'un de l'autre.

Un détecteur de position angulaire 16 détecte la position angulaire relative de la flasque 11 relativement au dispositif de fermeture 3, respectivement relativement aux deux bras coudés 310 et 320, de manière à ce qu'un serrage des portions d'appui 311 et 321 ne puisse être commandé que lorsque lesdites portions d'appui sont dans un espace séparant deux segments 111, ceci afin de ne pas risquer un endommagement de l'un et/ou l'autre des deux bras coudés 310,320 ainsi que d'un segment 111.

De préférence, le dispositif 3 peut encore être muni d'un autre dispositif d'indexation de technique connue, schématisé en 34, apte à verrouiller le dispositif 3 selon un certain nombre de positions angulaires relativement à la flasque 11, dans lesquelles lesdites portions d'appui 311 et 321 peuvent s'engager entre deux segments 111 consécutifs. Lorsque le verrouillage 34 entre le dispositif 3 et la flasque 11 est enclenché, une mise en rotation de la flasque 11 entraîne la rotation du dispositif 3.

Le dispositif de fermeture 3 est commandé par une unité de commande 17, pouvant être propre au dispositif lui-même, pouvant être intégrée à l'unité de commande du poste de confection de torche ou pouvant être intégrée à l'unité de commande de la ligne de production. L'unité de commande 17 comprend de préférence une unité à microprocesseur munie d'un programme permettant d'effectuer les opérations de fermeture de la torche qui vont être décrites ci-dessous.

La figure 3A et les suivantes montrent schématiquement une torche 20 en cours d'être confectionnée et le fonctionnement du dispositif de fermeture et de déchargement 3. Sur ces figures seuls les éléments strictement nécessaires à la compréhension des opérations ont été représentés.

La figure 3A montre un élément longiligne 2 en cours de production, par un procédé d'extrusion ou autre, l'élément 2 se déplaçant comme indiqué par la flèche A, la torche 20 en cours d'assemblage étant en rotation, comme indiqué par la flèche B, le dispositif 3 est verrouillé en position basse contre le bâti du poste de confection de torche, les deux bras coudés 310 et 320 étant dégagés de la flasque et de la torche et est déverrouillé relativement à la flasque.

Lorsque la longueur désirée de l'élément 2 sur la torche 20 approche de la longueur désirée, un dispositif de ligature 18, de technique connue, muni de deux bras mobiles 180 un seul étant visible sur la figure, est approché de la torche 20 en voie de finition. La rotation du poste de confection de torche, respectivement de la torche 20 est arrêtée, sa position d'arrêt étant commandée par le détecteur de position angulaire 16 décrit plus haut, de manière à ce qu'un espace séparant deux segments 111 consécutifs de la flasque 11 se trouve en face des deux bras coudés 310 et 320. Le dispositif de fermeture 3 est déverrouillé relativement au bâti et est verrouillé relativement à la flasque. Simultanément, les deux vérins 31 et 32 sont actionnés afin que les deux portions d'appui 311 et 321 serrent la dernière couche de la torche 20. Une rotation d'une portion de tour de la torche 20 est alors commandée, entraînant le dispositif 3 par le verrouillage 34 entre le dispositif 3 et la flasque ou par les portions d'appui 311 et 321 serrées contre la couche supérieure de la torche 20, de manière à ce qu'un dispositif de coupe 19 ne soit actionné que lorsque la longueur du tronçon de l'élément 2 déjà sur la torche 20 additionnée à la longueur non encore sur la torche, jusqu'au point de coupe, corresponde à la longueur finale désirée de l'élément longiligne 2 sur la torche 20. A ce moment la rotation de la torche 20 est à nouveau stoppée, le dispositif de coupe 19 est actionné et l'exécution d'une première ligature 181 peut alors être commandée afin de maintenir au plus tôt la torche assemblée.

Cette étape est visible sur la figure 3B où on voit que le dispositif de coupe 3 a été entraîné en rotation d'une portion de tour et que la coupe de l'extrémité de l'élément longiligne 2 a été faite et qu'une première ligature 181 a été effectuée.

Sur la figure 3C on voit que la torche 20 a de nouveau été entraînée en rotation d'une portion de tour, entraînant le dispositif de fermeture 3 jusqu'à ce que ce dernier soit en position de manière à pouvoir être verrouillé en position haute sur le bâti. Les deux portions d'appui 311 et 321 serrent toujours la torche 20. L'extrémité de l'élément 2 non encore assemblée sur la torche 20 suit librement. Le dispositif de ligature confectionne la deuxième ligature 182.

Sur la figure 3D, le dispositif de fermeture 3 reste verrouillé en position haute relativement au bâti mais est déverrouillé relativement à la flasque. Les deux vérins 31 et 32 sont actionnés afin de relâcher la torche 20 et celle-ci est entraînée en rotation d'une portion de tour.

Ensuite, comme on le voit sur la figure 3E, le mouvement de rotation de la torche 20 est stoppé, les deux vérins 31 et 32 sont actionnés afin que les portions d'appui 311 et 321 serrent à nouveau la torche 20, et une nouvelle ligature 183 est confectionnée.

En variante, il est aussi possible que lors de la rotation de la torche entre l'étape de la figure 3D et celle de la figure 3E, une légère pression reste appliquée par les deux portions d'appui 311 et 321 sur la couche extérieure de la torche, de manière à presser l'extrémité libre de l'élément longiligne contre les spires déjà assemblées de la torche 20.

Les deux dernières opérations décrites relativement aux figures 3D et 3E sont ensuite répétées, jusqu'à ce que l'extrémité libre de l'élément 2 soit complètement assemblée sur la torche et maintenue par une ligature et que le nombre voulu de ligatures soit effectué sur la torche 20 afin de la maintenir rigidement.

La figure 3F montre la torche 20 complètement terminée, un certain nombre de ligatures ayant été réalisées afin de la maintenir rigidement. Le dispositif de ligature a été éloigné et le dispositif de fermeture 3 a été ramené en position basse où il est à nouveau verrouillé sur le bâti. Les deux vérins 31 et 32 sont activés afin de serrer la torche 20. A ce stade, la deuxième flasque 14 et le faux centre 15 sont dégagés, par des moyens connus, de la flasque 11 et de la torche 20, cette dernière restant supportée par les deux bras supports 311 et 321.

La figure 3G montre l'utilisation du dispositif 3 pour le déchargement de la torche 20. Celle-ci étant supportée uniquement par les bras supports 311 et 321, il suffit maintenant d'abaisser légèrement le bras support 321, ou d'élever légèrement le bras support 311, pour que la torche 20 soit déséquilibrée et commence à pivoter pour se dégager du poste de confection de torche. Une rampe 35 et des moyens de guidage non représentés permettent de l'amener vers un poste de stockage intermédiaire d'où elle pourra être reprise par des moyens connus.

Les différentes étapes mentionnées ci-dessus permettant de fermer et décharger une torche l'ont été uniquement à titre d'exemple possible d'un processus de fermeture et de déchargement. Des variantes, sont évidemment aussi envisageables, par exemple il n'est pas indispensable que la première ligature 181 soit effectuée dès que la coupe de l'extrémité de l'élément longiligne a été faite, elle peut par exemple être faite un peu plus tôt, lors du premier arrêt du poste de confection de torche, ou plus tard, la ligature 182 étant alors la première ligature effectuée sur la torche. D'autres variations du processus sont encore possibles.

Le dispositif 3 a été décrit avec deux vérins 31 et 32, ceux-ci pouvant être des vérins hydrauliques ou pneumatiques. D'autres moyens d'actionnement des bras support coudés 310 et 320, par exemple à crémaillère, à vis sans fin ou d'autres moyens mécaniques peuvent aussi être envisagés.

Le dispositif de fermeture et de déchargement d'une torche a été décrit pour être incorporé de manière avantageuse à un poste de confection de torches tel que décrit dans la demande 98811010.2. Dans ce cas où le poste de confection de torches est double, on aurait donc deux dispositifs tels que décrit, un pour chaque poste. Il est évident qu'un tel dispositif peut être associé à des postes de confection de torche ayant des configurations différentes; l'homme du métier saura adapter les caractéristiques constructives et de fonctionnement décrites ci-dessus à celles du poste de confection de torche qu'il doit équiper.

De même, il n'est pas indispensable que les moyens décrits permettant de décharger la torche du poste de confection soient inclus dans le dispositif de fermeture de torche. Dans le cas où le poste de confection de torche est déjà muni d'un dispositif de déchargement le dispositif décrit pourrait être simplifié en prévoyant par exemple que les deux vérins 31 et 32 ne peuvent fonctionner que simultanément ou alors en ne prévoyant qu'un seul vérin.

Comme indiqué plus haut, les différentes opérations décrites ci-dessus sont de préférence effectuées sous la conduite de l'unité de commande 17. Ainsi, il est possible d'automatiser entièrement les opérations de finition de la torche de même que son déchargement du poste de confection de torche. Vu que l'opérateur n'a plus à saisir l'extrémité libre de l'élément longitudinal, ni même à pousser la torche terminée pour la dégager du poste de confection, d'importants risques de danger sont ainsi éliminés.

## Revendications

1. Dispositif de fermeture d'une torche (20) d'un élément longiligne (2), assemblé sur un poste de confection de torche (1) comprenant au moins un élément de bâti (10),
- une première flasque (11) destinée à former un appui latéral pour une torche (20) en formation, ladite première flasque (11) étant supportée par un arbre (12) dans un palier (13) du bâti (10), et pouvant être mise en rotation libre dans ce palier (13),
- une deuxième flasque (14) et un faux centre (15), supportés par un autre élément de bâti, ces éléments pouvant être solidarisés avec la première flasque (11) afin de former une fausse bobine pour recueillir l'élément longiligne (2) et l'assembler en une torche (20),
- des moyens d'entraînement en rotation d'au moins l'une des flasques (11,14), de manière à enrouler l'élément longiligne (2) sur le faux centre (15),
- un dispositif de confection de ligatures (18),
ce dispositif de fermeture d'une torche (20) étant **caractérisé en ce qu'**il comprend un support (30) en rotation libre autour dudit arbre (12) et au moins un élément d'actionnement (31,32) fixé audit support (30), apte à déplacer radialement au moins un bras coudé (310,321) comprenant une portion d'appui (311,321) fixée parallèlement à l'axe de rotation dudit support (30).

2. Dispositif selon la revendication 1, **caractérisé en ce que** chaque portion d'appui (311,321) est apte à prendre une position de serrage de la dernière couche de spires assemblée sur la torche (20) et une position de desserrage de ladite dernière couche de spire assemblée.

3. Dispositif selon l'une des revendications 1 ou 2, **caractérisé en ce qu'**il comprend deux éléments d'actionnement (31,32), chacun étant apte, simultanément ou séparément, à déplacer radialement un bras coudé (310,311) comprenant chacun une portion d'appui (311,321).

4. Dispositif selon l'une des revendications précédentes, **caractérisé en ce que** chaque élément d'actionnement est constitué par un vérin (31,32), la tige de piston dudit vérin actionnant directement le bras coudé (310,320) correspondant.

5. Dispositif selon l'une des revendications précédentes, **caractérisé en ce qu'**il comprend un détecteur de position angulaire (16) détectant la position angulaire de la flasque (11) et n'autorisant un actionnement vers une position de serrage du ou des moyens d'actionnement (31,32) que pour certains écarts angulaires déterminés entre la position angulaire de la flasque (11) et celle du dispositif.

6. Dispositif selon la revendication 5, **caractérisé en ce qu'**il comprend un premier élément de verrouillage (34) apte à verrouiller ledit dispositif selon au moins une position angulaire déterminée relativement à ladite flasque (11), ladite ou lesdites positions angulaires correspondant à au moins une position angulaire selon laquelle les moyens d'actionnement (31,32) peuvent être actionnés en serrage.

7. Dispositif selon l'une des revendications précédentes, **caractérisé en ce qu'**il comprend un deuxième élément de verrouillage (33) apte à verrouiller ledit dispositif selon au moins une position angulaire déterminée relativement audit élément de bâti (10).

8. Dispositif selon la revendication 7, **caractérisé en ce que** le deuxième élément de verrouillage (33) est apte à verrouiller le dispositif selon deux positions angulaires décalées de 180° selon un axe vertical.

9. Poste de confection de torche (1) comprenant au moins un élément de bâti (10), une flasque (11) apte à être mise en rotation et fixée à un arbre (12) supporté par un palier (13) fixé audit élément de bâti (10) et un dispositif de confection de ligatures (18), **caractérisé en ce qu'**il comprend en outre un dispositif de fermeture selon l'une des revendications précédentes.

10. Utilisation d'un dispositif selon l'une des revendications 1 à 8 sur un poste de confection de torche, associé à un dispositif de confection de ligatures (18), pour le maintien de l'extrémité libre de l'élément longiligne (2) destiné à constituer la torche durant la confection d'au moins une ligature (181,182) sur ladite torche (20).

11. Utilisation d'un dispositif selon l'une des revendications 1 à 8 sur un poste de confection de torche muni de moyens permettant de dégager au moins une flasque (12) et un faux centre (15) ayant servi à la confection de la torche, ledit dispositif étant apte à supporter la torche terminée (20) par ses deux portions support (311,321) et à actionner un seul actuateur (31,32) d'une portion d'appui (311,321), de manière à faire basculer la torche (20) hors du poste de confection de torche.

## Patentansprüche

1. Schliessvorrichtung für eine Wicklung (20) eines lang gestreckten Elementes (2), angeordnet auf einer Wickeleinrichtung (1), welche mindestens ein Rahmenelement (10),
- ein erstes Flanschschild (11), bestimmt zur Bildung einer seitlichen Abstützung für eine zu bildende Wicklung (20), wobei der erste Flanschschild (11) durch einen Arm (12) in einem Lager (13) des Rahmenelements (10) getragen ist und in diesem Lager (13) frei in Rotation versetzt werden kann,
- ein zweites Flanschschild (14) und ein Hilfszentrum (15), getragen durch ein anderes Rahmenelement, und diese Elemente mit dem ersten Flanschschild (11) verbindbar sind zur Bildung einer Hilfsspule zum Aufnehmen des lang gestreckten Elements (2) in Form einer Wicklung (20),
- Rotationsantriebsmittel für mindestens eine der Schilder (11, 14), um das lang gestreckte Element (2) auf das Hilfszentrum (15) aufzuwickeln,
- eine Vorrichtung (18) zum Anbringen der Bindungen umfasst,
und diese Schliessvorrichtung für eine Wicklung (20) **dadurch gekennzeichnet ist, dass** sie einen frei um den genannten Arm (12) drehbaren Träger (30) und mindestens ein am genannten Träger (30) befestigtes Betätigungselement (31, 32) umfasst, welches fähig ist, mindestens einen abgewinkelten Arm (310, 321) radial zu verschieben, umfassend einen Abstützteil (311, 321), der parallel zur Rotationsachse des genannten Trägers (30) angeordnet ist.

2. Vorrichtung nach Anspruch 1, **dadurch gekennzeichnet, dass** jeder Abstützteil (311, 321) fähig ist, eine Klemmposition der letzten Schicht von auf der Wicklung (20) angebrachten Windungen und eine Freigabeposition der genannten letzten Schicht der angebrachten Windungen einzunehmen.

3. Vorrichtung nach einem der Ansprüche 1 oder 2, **dadurch gekennzeichnet, dass** sie zwei Betätigungselemente (31, 32) umfasst, wovon jedes geeignet ist, gemeinsam oder getrennt, einen abgewinkelten Arm (310, 311) radial zu verschieben, wovon jeder einen Abstützteil (311, 321) aufweist.

4. Vorrichtung nach einem der vorhergehenden Ansprüche, **dadurch gekennzeichnet, dass** jedes Betätigungselement durch einen Zylinder (31, 32) gebildet ist, und die Kolbenstange des genannten Zylinders direkt den entsprechenden abgewinkelten Arm (310, 320) betätigt.

5. Vorrichtung nach einem der vorhergehenden Ansprüche, **dadurch gekennzeichnet, dass** sie einen Detektor (16) für die Winkelposition umfasst, welcher die Winkelposition des Flanschschildes (11) überwacht, und eine Betätigung des oder der Betätigungsmittel (31, 32) gegen eine Klemmposition um gewisse vorbestimmte Winkelschritte zwischen der Winkelposition des Flanschschildes (11) und derjenigen der Vorrichtung zulässt.

6. Vorrichtung nach Anspruch 5, **dadurch gekennzeichnet, dass** sie ein erstes Verriegelungselement (34) umfasst, welche fähig ist, die genannte Vorrichtung in mindestens einer relativ zum genannten Flanschschild (11) vorbestimmten Winkelposition zu verriegeln, und die genannte oder genannten Winkelpositionen mindestens einer Winkelposition entsprechen, in welcher die Betätigungsmittel (31, 32) zum Klemmen gebracht werden können.

7. Vorrichtung nach einem der vorhergehenden Ansprüche, **dadurch gekennzeichnet, dass** sie ein zweites Verriegelungselement (33) umfasst, das fähig ist, die genannte Vorrichtung in mindestens einer vorbestimmten Winkelposition bezüglich dem genannten Rahmenelement (10) zu verriegeln.

8. Vorrichtung nach Anspruch 7, **dadurch gekennzeichnet, dass** das zweite Verriegelungselement (33) fähig ist, die Vorrichtung in zwei Winkelpositionen zu verriegeln, die gemäss einer vertikalen Achse um 180° verschoben sind.

9. Wickeleinrichtung (1) umfassend mindestens ein Rahmenelement (10), ein Flanschschild (11), das in Rotation versetzbar ist und an einem Arm (12) befestigt ist, gestützt durch ein am genannten Rahmenelement befestigtes Lager (10) und eine Vorrichtung (18) zum Anbringen der Bindungen, **dadurch gekennzeichnet, dass** sie ferner eine Schliessvorrichtung nach einem der vorhergehenden Ansprüche umfasst.

10. Verwendung einer Vorrichtung nach einem der Ansprüche 1 bis 8 in einer Wickelvorrichtung, verbunden mit einer Vorrichtung (18) zu Anbringen von Bindungen, zum Halten des freien Endes des lang gestreckten Elementes (2), das zum Bilden der Wicklung bestimmt ist, während der Erstellung von mindestens einer Bindung (181, 182) auf der genannten Wicklung (20).

11. Verwendung einer Vorrichtung nach einem der Ansprüche 1 bis 8 in einer Wickeleinrichtung, ausgestattet mit Mitteln, welche erlauben, mindestens ein Flanschschild (12) und ein Hilfszentrum (15), die zum Erstellen der Wicklung gedient haben, zu lösen, und die genannte Vorrichtung fähig ist, die fertig gestellte Wicklung (20) durch seine zwei Abstützteile (311, 321) zu tragen, und einen einzigen Betätiger (31, 32) von einem Abstützteil (311, 321) zu betätigen, so dass die Wicklung (20) aus der Wickelvorrichtung gekippt wird.

## Claims

1. Closure device for a winding (20) of an elongated element (2), collected on a winding station (1), comprising at least one frame element (10),
- a first side plate (11) intended to form a lateral support for a winding (20) in formation, the said first side plate (11) being supported by a spindle (12) in a bearing (13) of the frame (10), and being able to be set in free rotation in this bearing (13),
- a second side plate (14) and a false centre (15), supported by another frame element, these elements being able to be joined with the first side plate (11) in order to form a false bobbin for collecting the elongated element (2) and assembling it in a winding (20),
- means of driving in rotation at least one of the side plates (11, 14) in such a way as to roll the elongated element (2) on the false centre (15),
this closure device for a winding (20) being **characterised in that** it comprises a support (30) in free rotation about the said spindle (12) and at least one actuating element (31, 32), fixed to the said support (30), able to displace radially at least one bent arm (310, 321) comprising a pressing portion (311, 321) fixed in a way parallel to the axis of rotation of the said support (30).

2. Device according to claim 1, **characterised in that** each pressing portion (311, 321) is able to take a position of clamping of the last layer of wraps collected on the winding (20) and a position of unclamping of the said last wrap layer collected.

3. Device according to one of the claims 1 or 2, **characterised in that** it comprises two actuating elements (31, 32), each being able, simultaneously or separately, to displace radially a bent arm (310, 311) each comprising a pressing portion (311, 312).

4. Device according to one of the preceding claims, **characterised in that** each actuating element is made up of a jack (31, 32), the piston rod of the said jack actuating directly the corresponding bent arm (310, 320).

5. Device according to one of the preceding claims, **characterised in that** it comprises an angular position detector (16) detecting the angular position of the side plate (11) and permitting an actuation into a clamping position of the actuating means (31, 32) only for certain predetermined angular spacings between the angular position of the side plate (11) and that of the device.

6. Device according to claim 5, **characterised in that** it comprises a first locking element (34) able to lock the said device in at least one predetermined angular position relative to the said side plate (11), the said angular position or positions corresponding to at least one angular position in which the actuating means (31, 32) can be actuated in clamping.

7. Device according to one of the preceding claims, **characterised in that** it comprises a second locking element (33) able to lock the said device in at least one predetermined angular position relative to the said frame element (10).

8. Device according to claim 7, **characterised in that** the second locking element (33) is able to lock the device in two angular positions offset by 180° in a vertical axis

9. Winding station (1) comprising at least one frame element (10), a side plate (11), able to be set in rotation and fixed to a spindle (12), supported by a bearing (13) fixed to the said frame element (10), and a device (18) for making ligatures, **characterised in that** it further comprises a closure device according to one of the preceding claims.

10. Use of a device according to one of the claims 1 to 8 on a winding station, associated with a device (18) for making ligatures, for the holding of the free end of the elongated element (2) intended to constitute the winding during the making of at least one ligature (181, 182) on the said winding (20).

11. Use of a device according to one of the claims 1 to 8 on a winding station equipped with means allowing disengagement of at least one side plate (12) and a false centre (15) having served the making of the winding, the said device being able to support the finished winding (20) by its two pressing portions (311, 321) and to actuate a single actuator (31, 32) of a pressing portion (311, 321) in such a way as to make the winding swing out of the winding station.
